# EUROPÄISCHE PATENTSCHRIFT

(11) **EP 1 670 603 B1**
(45) Veröffentlichungstag und Bekanntmachung des Hinweises auf die Patenterteilung: **03.01.2007**
(21) Anmeldenummer: 04765871.1
(22) Anmeldetag: 07.10.2004
(51) Int. Cl.: B22D 11/06

(54) **VERFAHREN ZUM BETRIEB EINER BANDGIESSMASCHINE FÜR DIE ERZEUG UNG EINES METALLBANDES SOWIE EINE VORRICHTUNG ZUM DURCHFÜHREN DES VERFAHRENS**
METHOD FOR OPERATING A STRIP CASTING MACHINE FOR PRODUCING A METAL STRIP AND DEVICE FOR CARRYING OUT SAID METHOD
PROCEDE POUR FAIRE FONCTIONNER UNE MACHINE DE COULEE DE FEUILLARDS POUR PRODUIRE UN FEUILLARD METALLIQUE, ET DISPOSITIF POUR METTRE EN OEUVRE LE PROCEDE

(30) Priorität: 08.10.2003 CH 170803
(43) Veröffentlichungstag der Anmeldung: 21.06.2006
(73) Patentinhaber: SMS Demag AG, 40237 Düsseldorf (DE); Main Management Inspiration AG, 6052 Hergiswil/NW (CH)
(72) Erfinder: MARTI, Heinrich, CH-8127 Forch (CH); BARBE, Jaques, F-42669 Tarantaise (FR)
(74) Vertreter: Luchs, Willi
(86) Internationale Anmeldenummer: PCT/EP2004/011210
(87) Internationale Veröffentlichungsnummer: WO 2005/035170

(56) Entgegenhaltungen:
- EP-A- 0 575 617
- WO-A-01/23121
- DE-A- 10 056 916
- US-B1- 6 296 046
- PATENT ABSTRACTS OF JAPAN Bd. 2000, Nr. 07, 29. September 2000 (2000-09-29) & JP 2000 117397 A (NIPPON STEEL CORP), 25. April 2000 (2000-04-25)

## Beschreibung

Die Erfindung betrifft ein Verfahren zum Betrieb einer Bandgiessmaschine für die Erzeugung eines Metallbandes gemäss dem Oberbegriff des Anspruches 1 sowie eine Vorrichtung zum Durchführen des Verfahrens.

Beim Giessen zwischen zwei einen Giessspalt bildende Giessrollen werden Dichtplatten gegen die Stirnflächen der Giessrollen angestellt, um die Metallschmelze zwischen den Rollen einzugrenzen und zu halten. Meist werden die feuerfesten Dichtplatten gegen die drehenden Giessrollen gepresst. Die Dichtflächen werden dabei einem hohen Verschleiss ausgesetzt. Im Bereich der Dichtkanten kann es zu unerwünschten partiellen Erstarrungen kommen, die ihrerseits zur Beschädigung der Dichtplatten entlang der Rollenkanten führen. Die Auswaschungen bzw. Abtragungen der Dichtplatten im Kantenbereich der Giessrollen führen zu schlechten Giesskanten des Metallbandes und zu Finnen-Bildungen in diesem Bereich. Das hieraus entstehende Metallband mit möglichen Finnen kann einerseits weitere Abtragungen an den Dichtplatten verursachen, anderseits können Kantenrisse im Metallband entstehen, die substantielle Besäumschnitte unumgänglich machen und somit Ausbringungsverluste zur Folge haben, wodurch die Wirtschaftlichkeit des Verfahrens beeinträchtigt wird.

Es sind Bandgiessmaschinen bekannt, bei denen die Seitenabdichtungen in horizontaler oder vertikaler Richtung oszilliernd bewegt oder gedreht werden, um den ungleichmässigen Verschleiss der Dichtplatten zu vermindern und ein Kleben des entstehenden Metallbandes zu verhindern. Es besteht jedoch auch bei diesen Lösungen nach wie vor die Gefahr, dass mögliche partielle Erstarrungen, die im Bereich der Rollenkanten entstehen können, zwischen die Dichtplatte und die Rollenstirnseite geschoben werden und dort partielle Abtragung einerseits und Bandkantenfehler anderseits bewirken.

Der vorliegenden Erfindung liegt die Aufgabe zugrunde, ein Verfahren der eingangs genannten Art vorzuschlagen sowie eine Vorrichtung zum Durchführen des Verfahrens zu schaffen, mit denen die Bandkantenqualität wesentlich verbessert und die Wirtschaftlichkeit des Verfahrens gesteigert werden kann.

Diese Aufgabe wird erfindungsgemäss durch ein Verfahren mit den Merkmalen des Anspruches 1 sowie durch eine Vorrichtung mit den Merkmalen des Anspruches 9 gelöst.

Bevorzugte Weitergestaltungen des erfindungsgemässen Verfahrens und der erfindungsgemässen Vorrichtung bilden den Gegenstand der abhängigen Ansprüche.

Dadurch, dass erfindungsgemäss die Dichtplatten während des Giessbetriebs oszillierend in und gegen die Umlaufrichtung der Giessrollen bewegt werden, wobei die Bewegung abwechselnd entlang der einen oder der anderen Giessrollenkante erfolgt, können die partiellen Erstarrungen in ihrer Entstehung weitgehend verhindert und allenfalls abgestreift werden, und das entstehende Metallband erhält saubere Bandkanten. Bandkantenrisse sowie starke Abnutzungserscheinungen an den Dichtplatten werden vermieden, wodurch die Wirtschaftlichkeit des Verfahrens gesteigert wird (Ausbringungsverluste durch substantielle Besäumschnitte entfallen, und es sind längere Giesssequenzen möglich).

Die Erfindung wird nachfolgend anhand der Zeichnung näher erläutert.
Es zeigen:
- Fig. 1: in perspektivischer Darstellung ein erstes Ausführungsbeispiel einer Vorrichtung zum Erzeugen von oszillierenden Bewegungen an Seitenabdichtungen einer Rollen-Bandgiessmaschine;
- Fig. 2: einen Teil der Rollen-Bandgiessmaschine mit der Vorrichtung nach Fig. 1 in einem Schnitt;
- Fig. 3: einen Teil der Rollen-Bandgiessmaschine mit der Vorrichtung nach Fig. 1 in Seitenansicht;
- Fig. 4: schematisch eine Seitenabdichtung;
- Fig. 5: schematisch die Seitenabdichtung nach Fig. 4 während der oszillierenden Bewegung entlang einer ersten Giessrollenkante;
- Fig. 6: schematisch die Seitenabdichtung nach Fig. 4 während der oszillierenden Bewegung entlang einer zweiten Giessrollenkante
- Fig. 7: einen unteren Teil der Vorrichtung nach Fig. 1 in perspektivischer Darstellung und im Teilschnitt;
- Fig. 8: den Teil nach Fig. 7 in Draufsicht;
- Fig. 9: einen oberen Teil der Vorrichtung nach Fig. 1 in perspektivischer Darstellung und im Teilschnitt;
- Fig. 10: den Teil nach Fig. 9 in Draufsicht; und
- Fig. 11: in perspektivischer Darstellung ein zweites Ausführungsbeispiel einer Vorrichtung zum Erzeugen von oszillierenden Bewegungen an Seitenabdichtungen einer Rollen-Bandgiessmaschine.

In Fig.1 bis 3 ist eine Vorrichtung 1 zum Erzeugen von oszillierenden Bewegungen an Seitenabdichtungen 2 einer Rollen-Bandgiessmaschine dargestellt, die für die Erzeugung eines Metallbandes durch einen kontinuierlichen Einguss von Metallschmelze zwischen zwei einen Giessspalt bildende Giessrollen vorgesehen ist. Die Giessrollen sind aus Fig. 2 ersichtlich und dort mit Bezugsziffern 3, 4 bezeichnet. Zwei zu beiden Stirnseiten der Giessrollen 3, 4 angeordnete Seitenabdichtungen 2 begrenzen den Giessspalt in seiner Länge und bestimmen somit die Breite des zu erzeugenden Metallbandes. Es ist je eine Vorrichtung 1 für die jeweilige Seitenabdichtung 2 vorgesehen.

Die Seitenabdichtungen 2 umfassen jeweils eine in einem Halterahmen 2a untergebrachte feuerfeste Dichtplatte 2b (vgl. Fig. 3), die mittels einer an sich bekannten und daher weiter nicht näher beschriebenen Anstellvorrichtung 5 gegen die Stirnflächen 3a, 4a der Giessrollen 3, 4 anstellbar ist. Die Anstellvorrichtung 5 ist auf einem Rahmen 6 angeordnet. Der Anstellvorrichtung 5 ist eine Grundplatte 10 der Vorrichtung 1 zugeordnet. An der Grundplatte 10 einerseits und am Halterahmen 2a der Seitenabdichtung 2 anderseits ist je eine gabelförmige Halterung 11, 12 angebracht, deren vertikal verlaufende Schenkel jeweils mit einem horizontal gerichteten Querbolzen 13, 14 miteinander verbunden sind. An den beiden Querbolzen 13, 14 ist eine im wesentlichen vertikal orientierte Kolben/Zylinder-Einheit angesetzt, die in einer zur Grundplatte 10 und zu der Seitenabdichtung 2 parallelen, vertikalen Ebene leicht verschwenkbar ist, wozu die Innenflächen der Schenkel an beiden Halterungen 11, 12 beispielsweise leicht konvex ausgebildet sein können. Die in einer nicht dargestellten Weise mit einem Antrieb wirkverbundene Kolben/Zylinder-Einheit ist dazu bestimmt, mit ihrer Hub-/Senkbewegung der Seitenabdichtung 2 eine oszillierende Bewegung zu erteilen, die jedoch erfindungsgemäss nicht vertikal, sondern in und gegen die Umlaufrichtung U₃ bzw. U₄ (Fig. 2) der Giessrollen 3, 4 verläuft, und zwar abwechslungsweise entlang der einen oder der anderen Giessrollenkante 3k bzw. 4k, wie in Fig. 5 und Fig. 6 veranschaulicht. So wird - wie in Fig. 4 und 5 angedeutet - jeder Punkt des sogenannten Dichthaltebereiches 7 der Dichtplatte 2b aus einer neutralen Position c in eine oszillierende Bewegung am Umfang eines Kreises mit Zentrum D₃ (Drehachse der Giessrolle 3) und mit dem Rollenradius a in Umlaufrichtung U₃, d.h. in der Giessrichtung, bis zum unteren Totpunkt d und rückwärts, gegen die Umlaufrichtung U₃, bis zum oberen Totpunkt b, versetzt. Fig. 6 verdeutlicht, dass auch jeder Punkt des Dichthaltebereiches 7 aus einer neutralen Position f am Umfang eines Kreises mit Zentrum D₄ (Drehachse der Giessrolle 4) und mit dem Rollenradius a in Umlaufrichtung U₄ zwischen einem unteren Totpunkt g und einem oberen Totpunkt e oszillieren kann.

Um die durch die Kolben/Zylinder-Einheit erzeugte oszillierende Hub/Senkbewegung in die erfindungsgemässe, vorstehend beschriebene oszillierende Bewegung der Seitenabdichtung 2 umzusetzen, sind der Seitenabdichtung 2 einerseits und der ortsfesten Grundplatte 10 anderseits Führungselemente zugeordnet, deren ein erster Teil zum Lenken der Seitenabdichtung 2 entlang der einen Giesrollenkante 3k und ein zweiter Teil zum Lenken der Seitenabdichtung 2 entlang der anderen Giesrollenkante 4k vorgesehen ist. Ferner sind Verstellmittel vorhanden, mittels welcher der erste oder der zweite Teil der Führungselemente abwechselnd in Einsatz gebracht werden kann. Diese Führungselemente sowie die Verstellmittel werden nun im folgenden anhand der Fig. 1 bis 3 sowie auch Fig. 7 bis 10 näher erläutert.

An der Grundplatte 10 sind drei Positionszylindern 20, 23, 24 (vgl. Fig. 1 und 3) angebracht, vorzugsweise angeschraubt, von denen einer, der Positionszylinder 20, im unteren Bereich der Vorrichtung 1 angeordnet ist, derart, dass seine Achse im Bereich des Giesspaltes, d.h. im wesentlichen in einer den beiden Giessrollenachsen D₃, D₄ gemeinsamen Ebene verläuft. Die beiden anderen Positionszylinder 23, 24 sind im oberen Bereich der Vorrichtung 1 symmetrisch zur vertikalen Mittelebene der Grundplatte 10 bzw. der Seitenabdichtung 2 positioniert, d.h. sie sind dem erweiterten Bereich der Seitenabdichtung 2 zugeordnet und befinden sich zu beiden Seiten der gabelförmigen Halterung 11 für die Kolben/Zylinder-Einheit.

Der untere Positionszylinder 20 ist mit einer Halterung 25 für zwei einander zugewandte, rechtwinklig zum Positionszylinder 20 horizontal angeordnete Führungszylinder 33, 34 versehen, deren verstellbare Kolben 33a, 34a jeweils als Träger für eine Führungsrolle 35, 36 dienen. Wie auch aus Fig. 9 und 10 ersichtlich, sind die Führungsrollen 35, 36 auf Bolzen 35a, 36a drehbar gelagert, die rechtwinklig zu den Kolben 33a, 34a gerichtet und mit diesen verbunden sind. Mittels der Kolben 33a, 34a sind die Führungsrollen 35, 36 an eine an der Seitenabdichtung 2 bzw. an ihrem Halterahmen 2a montierte, vorzugsweise angeschraubte untere Kreisführung 40 von beiden Seiten andrückbar. Die Kreisführung 40 weist im Querschnitt gerundete Aussen- bzw. Führungsflächen 41, 42 auf, die mit entsprechend geformten Umfangsflächen 35u, 36u der Führungsrollen 35, 36 zusammenwirken. Der untere Positionszylinder 20 sowie die untere Kreisführung 40 sind unterhalb der unteren Halterung 12 für die Kolben/Zylinder-Einheit 15 angeordnet.

Auch an den oberen Positionszylindern 23, 24 ist jeweils ein Führungszylinder 43, 44 (vgl. insbesondere Fig. 2) gehalten, dessen Kolben 43a, 44a jeweils als Träger für eine Führungsrolle 45, 46 dient. Die Führungsrollen 45, 46 sind wiederum auf zu den Kolben 43a, 44a rechtwinkligen Bolzen 45a, 46a drehbar gelagert (vgl. Fig. 7 und 8). An der Seitenabdichtung 2 bzw. ihrem Halterahmen 2a sind im oberen Bereich zwei obere Kreisführungen 51, 52 angebracht, vorzugsweise angeschraubt, die jeweils mit einer seitlichen, zur Aussenkante der Seitenabdichtung 2 gerichteten Führungsfläche 53, 54 versehen sind. Die im Querschnitt nach aussen gewölbten, gerundeten Führungsflächen 53, 54 wirken jeweils mit entsprechend geformten Umfangsflächen 45u, 46u der Führungsrollen 45, 46 zusammen.

Die oberen Kreisführungen 51, 52 sind derart angeordnet, dass ihre Führungsflächen 53, 54 jeweils am Umfang des bereits erwähnten Kreises mit dem Radius a und Zentrum D₃ (Kreisführung 51) bzw. D₄ (Kreisführung 52) liegen. Am Umfang des jeweiligen Kreises befindet sich auch die jeweilige Aussenfläche 41 bzw. 42 der unteren Kreisführung 40. Die oberen Führungszylinder 43, 44 sind derart gerichtet, dass bei der Verstellung ihrer Kolben 43a, 44a die Führungsrollen 45, 46 rechtwinklig zu den entsprechenden Führungsflächen 53, 54 verstellt und in einen tangentialen Kontakt mit diesen gebracht werden können. Wie bereits erwähnt, werden erfindungsgemäss abwechslungsweise Kolben 33a, 43a und Kolben 34a, 44a betätigt und somit abwechslungsweise die Führungsrollen 35, 45 an Führungsflächen 41, 53 und Führungsrollen 36, 46 an Führungsflächen 42, 54 angedrückt, wodurch die oszillierende Hub/Senkbewegung der Kolben/Zylinder-Einheit 15 abwechslungsweise die Seitenabdichtung 2 in Oszillation nach Fig. 5 und in Oszillation nach Fig. 6 versetzt.

Statt einer einzigen unteren Kreisführung 40 mit zwei Aussenflächen 41, 42 könnten selbstverständlich auch zwei getrennte Kreisführungen mit je einer Aussenfläche am Halterahmen 2a montiert sein.

Anstelle der Kolben/Zylinder-Einheit 15 könnte durchaus auch eine andere herkömmliche Antriebseinheit für die Auf- und Abbewegungen Einsatz finden.

Die Oszillationsfrequenz kann variiert werden, wobei die Bewegung der Seitenabdichtungen 2 bzw. der in diesen integrierten feuerfesten Dichtplatten 2b in Umlaufrichtung U₃ bzw. U₄ der Giessrollen 3, 4, d.h. in der Giessrichtung, leicht schneller, gleich schnell oder aber auch wesentlich langsamer sein kann als die Bewegung der sich drehenden Oberfläche der Giessrollen 3, 4. Mit anderen Worten: es kann sich um einen minimalen Vorlauf, einen Gleichlauf oder einen evtl. sogar substantiellen Nachlauf handeln.

Die Bewegung der Dichtplatten 2b gegen die Umlaufrichtung U₃ bzw. U₄ der Giessrollen 3, 4, d.h. die Rückzugsbewegung, kann im Vergleich zu der vorstehend erwähnten Giessrichtungsbewegung schneller, gleich schnell oder auch wesentlich langsamer erfolgen.

Die Oszillationsfrequenz kann in Abhängigkeit der Giessgeschwindigkeit variieren. Für eine einfache Steuerung kann die Oszillationsfrequenz jedoch auch anhand einer üblichen Giessgeschwindigkeit festgelegt werden.

Der Hub der Dichtplatten 2b kann mit Vorteil ± 0.5 bis ± 10 mm betragen und mit einer Geschwindigkeit gefahren werden, die während der Giessrichtungsbewegung bis zu 10% schneller und während der Rückzugsbewegung bis zu 10 Mal langsamer sein kann.

Dadurch, dass erfindungsgemäss die Seitenabdichtungen 2 bzw. die in diesen integrierten feuerfesten Dichtplatten 2b während des Giessbetriebs oszillierend in und gegen die Umlaufrichtung U₃ bzw. U₄ der Giessrollen 3, 4 bewegt werden, wobei die Bewegung abwechselnd entlang der einen oder der anderen Giessrollenkante 3k, 4k erfolgt, können die partielle Erstarrungen in ihrer Entstehung weitgehend verhindert und allenfalls abgestreift werden, und das entstehende Metallband erhält saubere Bandkanten. Die Bandkantenrisse sowie starke Abnutzungserscheinungen an den Dichtplatten 2b werden vermieden, wodurch die Wirtschaftlichkeit des Verfahrens gesteigert wird (Ausbringungsverluste durch substantielle Besäumschnitte entfallen, und es sind längere Giesssequenzen möglich).

In Fig. 11 ist eine weitere Ausführungsform einer Vorrichtung 1' zum Erzeugen von oszillierenden Bewegungen an Seitenabdichtungen einer Rollen-Bandgiessmaschine dargestellt. Sie weist wiederum eine ortsfeste Grundplatte 100 auf, gegenüber welcher eine weitere, mit der Seitenabdichtung verbundene Platte 102 beweglich angeordnet ist. Die Seitenabdichtung selber ist in Fig. 11 nicht dargestellt, die Platte 102 wird jedoch an dem bereits erwähnten, eine Dichtplatte aufnehmenden Halterahmen der Seitenabdichtung angebracht.

Die bewegliche Platte 102 weist an ihrem Aussenumfang zwei seitliche Führungsflächen 103, 104 auf, die jeweils am Umfang eines Kreises mit dem Giessrollenradius a und einem der Drehachse der jeweiligen Giessrolle 3 bzw. 4 entsprechendem Zentrum D₃ bzw. D₄ (siehe Fig. 4 und Fig. 5) liegen. Die Führungsflächen 103, 104 sind mit zwei an der ortsfesten Grundplatte 100 angebrachten, symmetrisch zur vertikalen Mittelebene der Grundplatte angeordneten Führungsrollenpaaren 105, 106, 107, 108 wirkverbunden, von denen ein Führungsrollenpaar 105, 106 in einem unteren und das andere Führungsrollenpaar 107, 108 in einem oberen, erweiterten Bereich angeordnet sind.

Im oberen Bereich der beweglichen Platte 102 ist eine zu ihrer vertikalen Mittelebene symmetrische Aussparung 110 vorhanden, in welche von hinten, durch die Grundplatte 100 hindurch, zwei Exzenter 111, 112 hineinragen. Die Exzenter 111, 112 können von einem aus der Zeichnung nicht ersichtlichen und sich ausserhalb des heissen Bereiches befindenden Antrieb über eine Antriebswelle 113 und ein Zahnradgetriebe 114, 115; 116, 117 gegenläufig angetrieben werden Das Zahnrad 114 ist auf der Antriebswelle 113 angeordnet, das mit diesem im Eingriff stehende Zahnrad 115 sitzt auf einer dem einen Exzenter 111 zugeordneten und in einer Halterung 120 gelagerten Welle, auf der auch ein weiteres Zahnrad 116 angeordnet ist, welches mit einem den anderen Exzenter 112 antreibenden Zahnrad 117 im Eingriff steht.

Die beiden Exzenter 111, 112 und die Innenflächen der Aussparung 110 sind formschlüssig derart aufeinander abgestimmt, dass bei der Rotation der Exzenter 111, 112 die bewegliche Platte 102 mit ihren Führungsflächen 103, 104 zwar im ständigen Kontakt mit den unteren Führungsrollen 105, 106 verbleibt, jedoch abwechselnd an die eine oder die andere obere Führungsrolle 107, 108 angedrückt wird. Somit führt die Platte 102 und mit ihr die Seitenabdichtung eine Art oszillierende V-Bewegung, abwechselnd entlang der einen oder der anderen Giessrollenkante 3k bzw. 4k. Der Hub der Dichtplatten kann vorzugsweise zwischen 0 und 1 mm bis zwischen 0 und 20 mm betragen.

Die Seitenabdichtung mit der beweglichen Platte 102 sowie die Grundplatte 100 mit der Halterung 120 und den darin gelagerten Zahnrädern 115, 116, 117 bilden eine Einheit, die nach dem Vorheizen von unten zum fixen Antrieb bzw. zum auf der Antriebswelle 113 angeordneten Zahnrad 114 eingefahren wird, wobei das Zahnrad 115 mit dem fixen Zahnrad 114 in Eingriff gebracht wird.

Im Prinzip könnten die beiden oberen Führungsrollen 107, 108 gemäss Fig. 11 weggelassen und die Führung der beweglichen Platte 102 durch die beiden in der Aussparung 110 eingreifenden Exzenter 111, 112 übernommen werden.
Die Platte 102 wäre dann einerseits durch diese Exzenter 111, 112 gehalten und geführt und andererseits durch die beiden am unteren Ende befindlichen Führungsrollen 105, 106.

Zusätzlich kann zwischen der Platte 102 und der Grundplatte 100 ein Federorgan, vorteilhaft eine Druckfeder, angeordnet sein, welche bewirkt, dass die bewegliche Platte 102 mit den Innenflächen ihrer Aussparung 110 stets nach unten gegen die Exzenter angedrückt ist, so dass ein spielfreies formschlüssiges Anliegen der Exzenter gewährleistet ist.

## Patentansprüche

1. Verfahren zum Betrieb einer Bandgiessmaschine für die Erzeugung eines Metallbandes durch einen kontinuierlichen Einguss von Metallschmelze zwischen zwei einen Giessspalt bildende Giessrollen (3, 4), gegen deren Stirnflächen (3a, 4a) zur seitlichen Begrenzung des Giessspaltes Dichtplatten (2b) angestellt werden, wobei die Dichtplatten (2b) während des Giessbetriebs in eine oszillierende Bewegung quer zu der Achsrichtung der Giessrollen (3, 4) versetzt werden,
**dadurch gekennzeichnet,**
**dass** die Dichtplatten (2b) oszillierend in und gegen die Umlaufrichtung (U₃ bzw. U₄) der Giessrollen (3, 4) bewegt werden, wobei die Bewegung abwechselnd entlang der einen oder der anderen Giessrollenkante (3k bzw. 4k) erfolgt.

2. Verfahren nach Anspruch 1,
**dadurch gekennzeichnet,**
**dass** die Oszillationsfrequenz der Dichtplatten (2b) variierbar ist.

3. Verfahren nach Anspruch 2,
**dadurch gekennzeichnet,**
**dass** die Oszillationsfrequenz in Abhängigkeit der Giessgeschwindigkeit festgelegt wird.

4. Verfahren nach einem der Ansprüche 1 bis 3,
**dadurch gekennzeichnet,**
**dass** die Bewegung der Dichtplatten (2b) in der Umlaufrichtung (U₃ bzw. U₄) der jeweiligen Giessrolle (3 bzw. 4), d.h. in der Giessrichtung, etwas schneller, gleich schnell oder wesentlich langsamer ist als die Bewegung der sich drehenden Oberfläche der Giessrollen (3, 4).

5. Verfahren nach Anspruch 4,
**dadurch gekennzeichnet,**
**dass** die Bewegung der Dichtplatten (2b) gegen die Umlaufrichtung (U₃ bzw. U₄) der jeweiligen Giessrolle (3 bzw. 4), d.h. gegen die Giessrichtung, schneller, gleich schnell oder wesentlich langsamer ist als die Bewegung in der Umlaufrichtung (U₃ bzw. U₄), d.h. in der Giessrichtung.

6. Verfahren nach einem der Ansprüche 1 bis 5,
**dadurch gekennzeichnet,**
**dass** der Hub der Dichtplatten (2b) ± 0.5 bis ± 10 mm beträgt.

7. Verfahren nach Anspruch 6,
**dadurch gekennzeichnet,**
**dass** der Hub der Dichtplatten (2b) mit einer Geschwindigkeit vollzogen wird, die während der Giessrichtungsbewegung bis zu 10% schneller ist.

8. Verfahren nach Anspruch 6,
**dadurch gekennzeichnet,**
**dass** der Hub der Dichtplatten (2b) mit einer Geschwindigkeit vollzogen wird, die während der Rückzugsbewegung gegen die Giessrichtung bis zu 10 Mal langsamer ist.

9. Vorrichtung zum Durchführen des Verfahrens nach einem der Ansprüche 1 bis 8, mit je einer Antriebseinheit (15) zum Erzeugen von oszillierenden Bewegungen an je einer die jeweilige Dichtplatte (2b) aufnehmenden Seitenabdichtung (2),
**dadurch gekennzeichnet,**
**dass** jeder Seitenabdichtung (2) einerseits und einer benachbarten ortsfesten Grundplatte (10; 100) anderseits Führungselemente (40, 41, 42, 51, 52; 35, 36, 45, 46, 103, 104, 105, 106, 107, 108) zugeordnet sind, deren ein erster Teil (41, 51; 35, 45; 103, 105, 107) zum Lenken der Seitenabdichtung (2) entlang der einen Giesrollenkante (3k) und ein zweiter Teil (42, 52; 36, 46; 104, 106, 108) zum Lenken der Seitenabdichtung (2) entlang der anderen Giesrollenkante (4k) vorgesehen ist, wobei Verstellmittel (33, 33a; 34, 34a; 43, 43a; 44, 44a; 110, 11, 112) vorhanden sind, mittels welcher der erste oder der zweite Teil der Führungselemente (41, 42, 51, 52; 35, 36, 45, 46, 103, 104, 105, 106, 107, 108) abwechselnd in Einsatz bringbar ist.

10. Vorrichtung nach Anspruch 9,
**dadurch gekennzeichnet,**
**dass** die der Seitenabdichtung (2) zugeordneten Führungselemente (40, 51, 52) als Kreisführungen (41, 42, 53, 54) ausgebildet sind, von denen mindestens eine in einem unteren, dem Giessspalt entsprechenden Bereich und zwei in einem oberen, erweiterten Bereich der Seitenabdichtung (2) angeordnet sind, derart, dass ihre zu den Aussenkanten der Seitenabdichtung (2) gerichteten Führungsflächen (41, 42 bzw. 53, 54) jeweils am Umfang eines Kreises mit dem Giessrollenradius (a) und einem der Drehachse der jeweiligen Giessrolle (3 bzw. 4) entsprechendem Zentrum (D₃ bzw. D₄) liegen.

11. Vorrichtung nach Anspruch 10,
**dadurch gekennzeichnet,**
**dass** die der Grundplatte (10) zugeordneten Führungselemente als mit den Führungsflächen (41, 42 bzw. 53, 54) in Kontakt bringbare Führungsrollen (35, 36, 45, 46) ausgebildet sind.

12. Vorrichtung nach Anspruch 11,
**dadurch gekennzeichnet,**
**dass** jede Führungsrolle (35, 36, 45, 46) jeweils auf einem Bolzen (35a, 36a, 45a, 46a) drehbar gelagert ist, der mit einem in einem ortsfesten Führungszylinder (33, 34, 43, 44) verstellbaren, die Verstellmittel bildenden Kolben (33a, 34a, 43a, 44a) verbunden ist, wobei die Kolben (33a, 34a, 43a, 44a) bzw. die mit diesen verbundenen Führungsrollen (35, 36, 45, 46) senkrecht zu der jeweiligen Führungsfläche (41, 42, 53, 54) verstellbar sind.

13. Vorrichtung nach Anspruch 12,
**dadurch gekennzeichnet,**
**dass** die Führungszylinder (33, 34) für die gegen die unteren, im Giessspaltenbereich angeordneten Führungsflächen (41, 42) verstellbaren Führungsrollen (35, 36) mittels einer Halterung (25) an einem unteren, mit der Grundplatte (10) fest verbundenen Positionszylinder (20) angebracht sind.

14. Vorrichtung nach Anspruch 12 oder 13,
**dadurch gekennzeichnet,**
**dass** die Führungszylinder (33, 34) für die gegen die Führungsflächen (53, 54) der oberen Kreisführungen (51, 52) verstellbaren Führungsrollen (45, 46) an je einem oberen, symmetrisch zur vertikalen Mittelebene der Grundplatte (10) bzw. der Seitenabdichtung (2) angeordneten und mit der Grundplatte (10) fest verbundenen Positionszylinder (23, 24) angebracht sind.

15. Vorrichtung nach Anspruch 13 und 14,
**dadurch gekennzeichnet,**
**dass** die Antriebseinheit (15) zum Erzeugen von oszillierenden Bewegungen der jeweiligen Seitenabdichtung (2) eine zwischen einer oberen, grundplattenfesten Halterung (11) und einer unteren, an der Seitenabdichtung (2) angebrachten Halterung (12) gehaltene Kolben/Zylinder-Einheit (15) umfasst, die sich annähernd vertikal zwischen den beiden oberen Positionszylindern (23, 24) erstreckt, wobei die untere Halterung (12) oberhalb des unteren Positionszylinders (20) bzw. der an der Seitenabdichtung (2) angebrachten unteren Kreisführung (40) angeordnet ist.

16. Vorrichtung nach einem der Ansprüche 10 bis 15,
**dadurch gekennzeichnet,**
**dass** die untere Kreisführung (40) zwei gegen die Aussenkanten der Seitenabdichtung (2) gerichtete Führungsflächen (41, 42) aufweist, die im Querschnitt gerundet und mit entsprechend geformten Umfangsflächen (35u, 36u) der zugeordneten Führungsrollen (35, 36) in Kontakt bringbar sind.

17. Vorrichtung nach einem der Ansprüche 10 bis 16,
**dadurch gekennzeichnet,**
**dass** die oberen Kreisführungen (51, 52) je eine gegen die jeweilige Aussenkante der Seitenabdichtung (2) gerichtete Führungsfläche (53, 54) aufweisen, die im Querschnitt gerundet und mit einer entsprechend geformten Umfangsfläche (35u, 36u) der zugeordneten Führungsrolle (45, 46) in Kontakt bringbar ist.

18. Vorrichtung nach Anspruch 9,
**dadurch gekennzeichnet,**
**dass** die der Seitenabdichtung (2) zugeordneten Führungselemente als am Aussenumfang einer mit einem Dichtplatten-Halterahmen verbundenen, beweglichen Platte (102) angeordnete Führungsflächen (103,104) ausgebildet sind, die jeweils am Umfang eines Kreises mit dem Giessrollenradius (a) und einem der Drehachse der jeweiligen Giessrolle (3 bzw. 4) entsprechendem Zentrum (D₃ bzw. D₄) liegen.

19. Vorrichtung nach Anspruch 18,
**dadurch gekennzeichnet,**
**dass** die der Grundplatte (100) zugeordneten Führungselemente als zwei symmetrisch zur vertikalen Mittelebene der Grundplatte (10) bzw. der Seitenabdichtung (2) angeordnete Führungsrollenpaare (105, 106; 107, 108) ausgebildet sind, von denen ein Führungsrollenpaar (105, 106) in einem unteren und das andere Führungsrollenpaar (107, 108) in einem oberen, erweiterten Bereich der Seitenabdichtung (2) angeordnet sind, wobei die Führungsflächen (103, 104) der beweglichen Platte (102) ständig mit den unteren Führungsrollen (105, 106) im Kontakt stehen und abwechselnd an die eine oder die andere obere Führungsrolle (107, 108) andrückbar sind.

20. Vorrichtung nach Anspruch 19,
**dadurch gekennzeichnet,**
**dass** die mit den Führungsflächen (103, 104) versehene bewegliche Platte (102) im oberen Bereich mit einer zu ihrer vertikalen Mittelebene symmetrischen Aussparung (110) versehen ist, in welche zwei mit einem Antrieb wirkverbundene und gegenläufig antreibbare Exzenter (111, 112) hineinragen, wobei die Exzenter (111, 112) und die Innenflächen der Aussparung (110) formschlüssig derart aufeinander abgestimmt sind, dass bei der Rotation der Exzenter (111, 112) die bewegliche Platte (102) abwechselnd mit der einen oder mit der anderen Führungsfläche (103, 104) an die eine oder an die andere obere Führungsrolle (107, 108) andrückbar ist.

## Claims

1. Method for operating a strip casting machine for producing a metal strip during which molten metal is continuously poured between two casting rolls (3, 4) that form a casting gap, against the facing surfaces (3a, 4a) of which sealing plates (2b) are adjusted for a side limiting of the casting gap, whereby the sealing plates (2b) are set into an oscillating movement transverse to the direction of the axis of the casting rolls (3, 4) during the casting operation,
**characterised in that**
the sealing plates (2b) are moved in an oscillating manner in and against the direction of periphery (U₃, i.e. U₄) of the casting rolls (3, 4), whereby the movement occurs alternately along one or the other of the casting roll edges (3k, i.e. 4k).

2. Method according to Claim 1, **characterised in that** the oscillating frequency of the sealing plate (2b) is variable.

3. Method according to Claim 2, **characterised in that** the oscillating frequency will depend on the casting speed.

4. Method according to one of the Claims 1 to 3, **characterised in that** the movement of the sealing plates (2b) in the direction of periphery (U₃, i.e. U₄) of the relevant casting roll (3, i.e. 4), i.e. in the casting direction, is a little faster, equal to, or substantially slower than the movement of the rotating surface of the casting rolls (3, 4).

5. Method according to Claim 4, **characterised in that** the movement of the sealing plates (2b) against the direction of periphery (U₃, i.e. U₄) of the relevant casting roll (3, i.e. 4), i.e. against the casting direction, is faster, equal to, or substantially slower than the movement in the direction of periphery (U₃, i.e. U₄), i.e. in the casting direction.

6. Method according to one of the Claims 1 to 5, **characterised in that** the lift of the sealing plates (2b) is +/- 0.5 to +/- 10mm.

7. Method according to Claim 6, **characterised in that** the lift of the sealing plates (2b) occurs at a speed that is up to 10% faster during the casting direction movement.

8. Method according to Claim 6, **characterised in that** the lift of the sealing plates (2b) occurs at a speed that is up to 10 times slower during the return movement against the casting direction.

9. Device for carrying out the method according to one of the Claims 1 to 8, with one drive unit (15) each for generating oscillating movements at each one of the side seals (2) receiving the relevant sealing plates (2b), **characterised in that** each side seal (2) on the one hand, and an adjacent fixedly positioned base plate (10; 100) on the other are allocated guide elements (40, 41, 42, 51, 52; 35, 36, 45, 46, 103, 104, 105, 106, 107, 108), whereby a first section (41, 51; 35; 45; 103, 105, 107) is envisaged for steering the side seal (2) along one casting roll edge (3k), and a second section (42, 52; 36, 46; 104, 106, 108) for steering the side seal (2) along the other casting roll edge (4k), whereby adjustment means (33, 33a; 34, 34a; 43, 43a; 44, 44a; 110, 11, 112) are provided, with which the first or the second section of the guide elements (41, 42, 51, 52; 35, 36, 45, 46, 103, 104, 105, 106, 107, 108) can be used alternately.

10. Device according to Claim 9, **characterised in that** the guide elements (40, 51, 52) allocated to the side seal (2) take the form of circular guides (41, 42, 53, 54), of which at least one is located in a lower area equalling the casting gap, and two in an upper, expanded area of the side seal (2) in such a way that their guide surfaces (41, 42, i.e. 53, 54) that face the outside edges of the side seal (2) each lie on the circumference of a circle with the casting roll radius (a) and a centre (D₃, i.e. D₄) corresponding with the axis of rotation of the relevant casting roll (3, i.e. 4).

11. Device according to Claim 10, **characterised in that** the guide elements allocated to the base plate (10) are formed as guide rolls (35, 36, 45, 46) that can be brought into contact with the guide surfaces (41, 42, i.e. 53, 54).

12. Device according to Claim 11, **characterised in that** each guide roll (35, 36, 45, 46) is bearingly and rotatably positioned on a bolt (35a, 36a, 45a, 46a) which is connected with pistons (33a, 34a, 43a, 44a) adjustably located within a fixed guide cylinder (33, 34, 43, 44) forming the adjustment means, whereby the pistons (33a, 34a, 43a, 44a), i.e. the guide rolls (35, 36, 45, 46) connected with the same can be adjusted vertically in relation to the relevant guide surface (41, 42, 53, 54).

13. Device according to Claim 12, **characterised in that** the guide cylinders (33, 34) for the guide rolls (35, 36) arranged in the casting gap area that can be adjusted against the lower guide surfaces (41, 42) are affixed by means of a holder (25) to a lower position cylinder (20) firmly connected with the base plate (10).

14. Device according to Claim 12 or 13, **characterised in that** the guide cylinders (33, 34) for the guide rolls (45, 46) that can be adjusted against the guide surfaces (53, 54) of the upper circular guide (51, 52) are affixed symmetrically to the vertical central plane of the base plate (10), i.e. the side seal (2) to an upper position cylinder (23, 24) each, and are firmly affixed to the base plate (10).

15. Device according to Claim 13 and 14, **characterised in that** the drive unit (15) for generating the oscillating movement of the relevant side seals (2) comprises a lower piston/cylinder unit (15) held between an upper, base plate affixed holder (11) and a lower holder (12) affixed to the side seal (2), which extends almost vertically between the two upper position cylinders (23, 24), whereby the lower holder (12) is positioned above the lower position cylinder (20), i.e. the circular guide (40) affixed to the side seal (2).

16. Device according to one of the Claims 10 to 15, **characterised in that** the lower circular guide (40) comprises two guide surfaces (41, 42) directed towards the outside edges of the side seals (2), with a rounded cross-section which can be brought into contact with correspondingly shaped circumferential surfaces (35u, 36u) of the allocated guide roll (35, 36).

17. Device according to one of the Claims 10 to 16, **characterised in that** the upper circular guides (51, 52) each comprise a guide surface (53, 54) directed against the relevant outside edge of the side seal (2), with a rounded cross-section which can be brought into contact with a correspondingly shaped circumferential surface (35u, 36u) of the allocated guide roll (45, 46).

18. Device according to Claim 9, **characterised in that** the guide elements allocated to the side seal (2) are shaped as guide surfaces (103, 104) arranged at the outside circumference of a moveable plate (102) connected with a sealing plate holding frame which each lie on the circumference of a circle with the casting roll radius (a) and a centre (D₃, i.e. D₄) equalling the axis of rotation of the relevant casting roll (3, i.e. 4).

19. Device according to Claim 18, **characterised in that** the guide elements allocated to the base plate (100) are shaped as two guide roll pairs (105, 106; 107, 108) arranged symmetrically to the vertical central plane of the base plate (10), i.e. the side seal (2), of which one guide roll pair (105, 106) is located in a lower, and the other guide roll pair (107, 108) in an upper expanded area of the side seal (2), whereby the guide surfaces (103, 104) of the moveable plate (102) are in constant contact with the lower guide rolls (105, 106) and can be alternately pressed against one or the other upper guide roll (107, 108).

20. Device according to Claim 19, **characterised in that** the moveable plate (102) equipped with the guide surfaces (103, 104) is further equipped with a recess (110) in its upper area that is symmetrical to its vertical central plane, into which two eccenters (111, 112) co-operatingly connected with a drive, which can be driven in a counter direction project, whereby the eccenters (111, 112) and the inside surfaces of the recess (110) are matched to suit each other in a force closure in such a way that the moveable plate (102) can be pressed alternately against one or the other upper guide roll (107, 108) with one or the other guide surface (103, 104) during the rotation of the eccenter (111, 112).

## Revendications

1. Procédé pour faire fonctionner une machine de coulée de feuillard pour la production d'un feuillard métallique par une coulée continue de métal fondu entre deux rouleaux (3,4) de coulée qui forment un intervalle de coulée et contre les surfaces (3,4) frontales desquels sont mises, pour délimiter latéralement l'intervalle de coulée, des plaques (2b) d'étanchéité qui, pendant le fonctionnement en coulée, sont animées d'un mouvement oscillant transversalement à la direction axiale des rouleaux (3,4) de coulée
**caractérisé**
**en ce que** les plaques (2b) d'étanchéité sont mises en un mouvement oscillant dans le sens de rotation et en sens inverse (U₃ et U₁) des rouleaux (3,4) de coulée, le mouvement s'effectuant en alternance le long de l'un ou de l'autre des bords (3k et 4k) des rouleaux de coulée.

2. Procédé selon la revendication 1,
**caractérisé**
**en ce que** la fréquence d'oscillation des plaques (2b) d'étanchéité est variable.

3. Procédé selon la revendication 2,
**caractérisé**
**en ce que** la fréquence d'oscillation est fixée en fonction de la vitesse de coulée.

4. Procédé suivant l'une des revendications 1 à 3,
**caractérisé**
**en ce que** le mouvement des plaques (2b) d'étanchéité dans le sens de rotation (U₃ ou U₄) des rouleaux (3 ou 4) de coulée respective, c'est-à-dire dans la direction de coulée, est un peu plus rapide, a la même rapidité ou est sensiblement plus lent que le mouvement de la surface qui tourne des rouleaux (3,4) de coulée.

5. Procédé suivant la revendication 4,
**caractérisé**
**en ce que** le mouvement des plaques (2b) d'étanchéité dans le sens contraire au sens (U₃ et U₄) de rotation du rouleau (3 ou 4) respectif, c'est-à-dire dans le sens inverse de la direction de coulée, est plus rapide, a la même rapidité ou est sensiblement plus lent que le mouvement dans le sens (U3 ou U4) de rotation, c'est-à-dire dans la direction de coulée.

6. Procédé suivant l'une des revendications 1 à 5,
**caractérisé**
**en ce que** la course des plaques (2b) d'étanchéité est de ± 0.5 à ± 10 millimètres.

7. Procédé suivant la revendication 6,
**caractérisé**
**en ce que** la course des plaques (2b) d'étanchéité s'effectue à une vitesse qui est, pendant le mouvement dans le sens de coulée, plus rapide, de jusqu'à 10%.

8. Procédé suivant la revendication 6,
**caractérisé**
**en ce que** la course des plaques (2B) d'étanchéité s'effectue à une vitesse qui, pendant le mouvement de retour dans le sens inverse du sens de coulée, est plus lente jusqu'à dix fois.

9. Dispositif pour la mise en oeuvre du procédé suivant l'une des revendications 1 à 8, comprenant respectivement une unité (15) d'entraînement pour produire des mouvements oscillants sur respectivement une étanchéité (2) latérale recevant la plaque (2b) d'étanchéité respective,
**caractérisé**
**en ce qu'**il est associé à chaque étanchéité (2) latérale d'une part, et à une plaque (10, 100) de base fixe voisine d'autre part, des éléments (40, 41, 42, 51, 52, 35, 36, 45, 46, 103, 104, 105, 106, 107, 108) de guidage dont une première partie (41, 51, 35, 45, 103, 105, 107) est prévue pour conduire l'étanchéité (2) latérale le long de l'un des bords (3k) de rouleau de coulée, et une deuxième partie (42, 52, 36, 46, 104, 106, 108) pour conduire l'étanchéité (2) latérale le long de l'autre bord (4k) de rouleau de coulée,des moyens (33, 33a ,34, 34a, 43, 43a, 44, 44a, 110, 11, 112)de déplacement étant prévus, au moyen desquels la première ou la deuxième partie des éléments (41,42,51,52,35,36,45,46,103,104,105,106,107,108) des éléments de guidage peuvent être mis alternativement en utilisation.

10. Dispositif pour la mise en oeuvre du procédé suivant la revendication 9,
**caractérisé**
**en ce que** les éléments (40,51,52) de guidage associés à l'étanchéité (2) latérale sont constitués sous la forme de guidages (41,42,53,54) circulaires, dont l'un au moins est disposé dans une partie inférieure correspondant à l'intervalle de coulée et deux d'entre eux sont disposés dans une partie supérieure élargie de l'étanchéité (2) latérale, de façon à ce que leurs surfaces (41,42 et 53,54) de guidage dirigées vers les bords extérieurs de l'étanchéité (2) latérale se trouvent respectivement sur le pourtour d'un cercle ayant le rayon (a) des rouleaux de coulée et un centre (D₃ et D₄) correspondant à l'axe de rotation du rouleau (3 et 4) respectifs de coulée.

11. Dispositif pour la mise en oeuvre du procédé suivant la revendication 10,
**caractérisé**
**en ce que** les éléments de guidage associés à la plaque (10) de base sont constitués sous la forme de galets (35,36,45,46) de guidage pouvant être mis en contact avec les surfaces (41,42 ou 53,54) de guidage.

12. Dispositif pour la mise en oeuvre du procédé suivant la revendication 11,
**caractérisé**
**en ce que** chaque galet (35,36,45,46) de guidage est monté tournant respectivement sur un axe(35a, 36a, 45a, 46a) qui est relié à un piston (33a, 34a, 43a, 44a) pouvant se déplacer dans un cylindre (33,34,43,44) de guidage fixe et formant les moyens de déplacement, les pistons (33a,34a,43a,44a) ou les galets (35,36,45,46) de guidage qui leur sont reliés pouvant être déplacés perpendiculairement aux surfaces (41,42,53,54) respectives de guidage.

13. Dispositif pour la mise en oeuvre du procédé suivant la revendication 12,
**caractérisé**
**en ce que** les cylindres (33,34) de guidage des galets (35, 36) de guidage, pouvant être déplacés contre les surfaces (41,42) de guidage inférieures disposées dans la partie de l'intervalle de coulée, sont mis, au moyen d'une fixation (24, sur un cylindre (20) inférieur de position, relié de manière fixe à la plaque (10) de base.

14. Dispositif pour la mise en oeuvre du procédé suivant la revendication 12 ou 13,
**caractérisé**
**en ce que** les cylindres (33,34) de guidage des galets (45, 46) de guidage pouvant être déplacés vers les surfaces (53,54) de guidage des guidages (51,52) supérieurs circulaires, sont appliqués respectivement à un cylindre (23,24) supérieur de position, disposé symétriquement par rapport au plan médian vertical de la plaque (10) de base ou de l'étanchéité (2) latérale et relié rigidement à la plaque (10) de base.

15. Dispositif pour la mise en oeuvre du procédé suivant la revendication 13 et 14,
**caractérisé**
**en ce que** l'unité (15) d'entraînement pour la production de mouvements oscillants de l'étanchéité (2) latérale respective comprend un groupe piston / cylindre maintenu entre une fixation (11) supérieure solidaire de la plaque de base et une fixation (12) inférieure appliquée à l'étanchéité (2) latérale, groupe qui s'étend à peu près verticalement entre les deux cylindres (23,24) supérieurs de position, la fixation (12) inférieure étant disposée au-dessus du cylindre (20) inférieur de position ou du guidage (40) inférieur circulaire appliqué à l'étanchéité (2) latérale.

16. Dispositif pour la mise en oeuvre du procédé suivant l'une des revendications 10 à 15,
**caractérisé**
**en ce que** le guidage (40) inférieur circulaire a deux surfaces (41,42) de guidage, qui sont dirigées vers les bords extérieurs de l'étanchéité (2) latérale, dont la section transversale est arrondie et qui peuvent être mises en contact avec une surface (35u,36u) périphérique formée de manière correspondante des galets (45,46) de guidage associés.

17. Dispositif pour la mise en oeuvre du procédé suivant les revendications 10 à 16,
**caractérisé**
**en ce que** les guidages (51,52) supérieurs circulaires ont respectivement une surface (53,54) de guidage, qui est dirigée vers les bords extérieurs de l'étanchéité (2)latérale,dont la section transversale est arrondie et qui peut être mise en contact avec une surface (35u, 36u) périphérique formée de manière correspondante des galets (45, 46)de guidage associés.

18. Dispositif pour la mise en oeuvre du procédé suivant la revendication 9,
**caractérisé**
**en ce que** les éléments de guidage associés à l'étanchéité (2) latérale sont constitués sous la forme de surfaces (103,104) de guidage, qui sont disposées sur le pourtour extérieur d'une plaque (102) mobile et reliées à un cadre de maintien de plaque d'étanchéité et qui se trouvent respectivement sur le pourtour d'un cercle ayant le rayon (a) du rouleau de coulée et un centre (D₃ et D₄) correspondant à l'axe de rotation du rouleau (3 et 4) respectifs de coulée.

19. Dispositif pour la mise en oeuvre du procédé suivant la revendication 18,
**caractérisé**
**en ce que** les éléments de guidage associés à la plaque (100) de base sont constitués sous la forme de deux paires (105,106,107,108) de galets de guidage, disposées symétriquement par rapport au plan médian vertical de la plaque (10) de base ou de l'étanchéité (2) latérale, l'une des paires (105, 106) étant disposée dans une partie inférieure, et l'autre paire (107,108) de galets de guidage dans une partie supérieure élargie de l'étanchéité (2) latérale, les surfaces (103,104) de guidage de la plaque (102) mobile étant constamment en contact avec les galets (105,106) inférieurs de guidage et pouvant être pressés en alternance sur l'un ou l'autre des galets (107,108) supérieurs de guidage.

20. Dispositif pour la mise en oeuvre du procédé suivant la revendication 19,
**caractérisé**
**en ce** la plaque (102) mobile munie des surfaces (103, 104) de guidage est munie dans la partie supérieure d'un évidemment (110) symétrique par rapport à son plan médian vertical, dans lequel pénètrent deux excentriques (111, 112) qui peuvent être entraînés dans un sens actif et en sens contraire par un entraînement, les excentriques (111, 112) et les surfaces intérieures de l'évidemment (110) étant accordés les uns aux autres à complémentarité de forme de manière à ce que , lorsque les excentriques (111,112) tournent, la plaque (102) mobile puisse être appliquée en alternance par l'une ou l'autre des surfaces (103,104) de guidage à l'un ou l'autre des galets (107,108) supérieurs de guidage.
